# FASCICULE DE BREVET EUROPEEN

(11) **EP 1 067 849 B1**
(45) Date de publication et mention de la délivrance du brevet: **03.07.2002**
(21) Numéro de dépôt: 99909050.9
(22) Date de dépôt: 19.03.1999
(51) Int. Cl.: A41F 9/02

(54) **CEINTURE DE PANTALON POUR CUISINIER**
GÜRTEL FÜR KOCHHOSE
TROUSER BELT FOR COOK

(30) Priorité: 01.04.1998 FR 9804027
(43) Date de publication de la demande: 17.01.2001
(73) Titulaire: Bouville, Thierry, 06300 Nice (FR)
(72) Inventeur: Bouville, Thierry, 06300 Nice (FR)
(74) Mandataire: Hautier, Jean-Louis
(86) Numéro de dépôt international: FR9900644
(87) Numéro de publication internationale: WO9949744

(56) Documents cités:
- FR-A- 1 374 231
- GB-A- 776 719
- US-A- 2 059 103

## Description

La présente invention concerne les ceintures de pantalon intégrées aux pantalons des utilisateurs et en particulier une ceinture de pantalon pour cuisinier appelé à rester à proximité des fours et fourneaux pendant de longues périodes.

### Etat de la technique

Un cuisinier a, comme on peut s'en douter, une activité très physique. Il attend donc un confort absolu de sa tenue de travail. Beaucoup de progrès avaient été faits au niveau de la veste du cuisinier pour alléger les tissus ou réaliser des formes plus amples. Malheureusement, rien n'a été fait pour améliorer le pantalon du cuisinier.

Pourtant, le cuisinier est soumis à des températures parfois très élevées devant les fourneaux, ce qui, ajouté, à l'activité physique intense surtout au moment du service, engendre une transpiration importante. Le cuisinier est donc soumis à d'importantes fluctuations de poids. Ainsi, en pleine saison, un cuisinier qui travaille quelquefois jusqu'à 12 heures ou 14 heures par jour dans des conditions difficiles peut perdre beaucoup de poids, alors qu'en basse saison, c'est le contraire. En outre, les fluctuations de poids, moins importantes certes, peuvent se produire sur des périodes de temps plus courtes, par exemple 24 ou 48 heures.

On connaît du document US-A-2.059.103 une ceinture comportant une bande élastique cousue à l'intérieur d'une bande de couverture. L'ensemble ainsi formé est froncé pour permettre de modifier la longueur de la ceinture.

Une telle ceinture ne permet pas une bonne absorption de la transpiration car son fonctionnement limite les choix des matières et car la structure froncée a un contact médiocre avec la peau.

### Exposé de l'invention

C'est pourquoi le but de l'invention est de fournir une ceinture de pantalon pour cuisinier qui permette d'assurer un réel confort à ce dernier, malgré la transpiration et les fluctuations de poids qu'il est amené à subir.

L'objet de l'invention est donc une ceinture de pantalon pour cuisinier travaillant à proximité de sources de chaleur, comprenant un ou plusieurs matériaux la rendant élastique et capable d'absorber la transpiration de son utilisateur pendant plusieurs heures.

Selon un premier mode de réalisation de l'invention, la ceinture est constituée d'un seul matériau à la fois élastique et absorbant.

Selon un second mode de réalisation de l'invention, la ceinture est constituée d'une partie élastique incorporée dans une deuxième partie en forme de fourreau constituée d'un matériau absorbant.

### Brève description des dessins

Les but, objets et caractéristiques de l'invention ressortiront mieux à la lecture de la description qui suit faite en référence aux dessins dans lesquels :
la figure 1 représente schématiquement une ceinture de pantalon selon l'invention constituée d'un matériau à la fois élastique et absorbant, et
la figure 2 représente schématiquement une ceinture de pantalon selon l'invention formée d'une partie élastique se trouvant dans un fourreau constitué d'un matériau absorbant la transpiration.

### Description détaillée de l'invention

Selon un premier mode de réalisation illustré sur la figure 1, la ceinture 10 conforme à l'invention, d'une largeur d'environ 5cm, est constituée d'un seul matériau. Un tel matériau présente deux caractéristiques : il est élastique et donc permet d'adapter la ceinture à la taille variable du cuisinier soumis à des variations de poids, mais également absorbant de façon à absorber la transpiration du cuisinier au cours de périodes passées près des fours et fourneaux de cuisine pouvant aller jusqu'à 12 heures ou plus d'affilée. Un tel matériau peut par exemple être une mousse de polymère à structure spongieuse telle qu'une mousse de polyuréthanne ou de néoprène. Bien entendu, ce matériau doit également être résistant à la chaleur et ne pas irriter la peau. La ceinture rendue solidaire du pantalon 12 comprend un moyen de fixation placé à l'avant, de préférence un auto-fixant du type Velcros (marque déposée) en deux éléments. Le premier élément 14 est un rectangle de partie douce ou astrakan, d'environ 5 à 10cm de long, fixée sur la face externe de l'extrémité de la ceinture 10 et le deuxième élément 16 est un rectangle de partie piquante ou crochet fixée sur la face interne de l'autre extrémité de la ceinture et d'une longueur d'environ 5cm. En outre, un auto-fixant de ce type permet un ajustement de la taille selon que la partie piquante est fixée en avant ou en arrière de la parte douce.

Dans un second mode de réalisation selon l'invention, la ceinture 20 fixée au pantalon 12 est en deux parties. Une partie intérieure élastique 22, d'une largeur d'environ 5cm, se trouvant dans une partie extérieure absorbante 24 formant fourreau ou tunnel pour la partie élastique 22.

La partie élastique 22 peut être en un matériau élastomère quelconque : caoutchouc, néoprène ... La partie absorbante 24 doit être constituée d'un tissu adapté à éponger l'humidité comme dans une serviette de toilette ou d'un tissu éponge, ceci dans le but d'absorber la transpiration du cuisinier sans toutefois irriter la peau au cours des périodes de temps de plusieurs heures que le cuisinier passe dans la cuisine. Dans tous les cas, le matériau formant le fourreau 24 doit être résistant à la chaleur et si possible ininflammable.

L'extrémité de la partie élastique intérieure 22 est fixée à une portion 26 du fourreau 24 comportant sur la face externe un des éléments d'un auto-fixant du type Velcros, par exemple la partie douce 28 ou astrakan d'une longueur comprise entre 5 et 10cm. L'autre extrémité de la partie élastique 22 est fixée à une sangle 30, de 5 à 10cm de long, sortant du fourreau 24 par un passant d'extrémité 32 rigidifiant ladite extrémité. Sur la face interne de la sangle 30 se trouve un rectangle 34 de la partie piquante de l'auto-fixant d'environ 5cm de long. De la même façon que précédemment, l'utilisation de ce type d'auto-fixant permet un ajustement de la taille de la ceinture.

Bien qu'un auto-fixant utilisant l'accrochage de type Velcros soit employé de préférence, il va de soi que tout autre moyen de fixation entre les deux extrémités de la ceinture pourrait être utilisé.

De façon à éviter les plis du fourreau 24 lorsque celui-ci est constitué d'une matière rigide, un autre mode de réalisation consiste à utiliser un tissu éponge élastique ou présentant au moins une certaine élasticité. Ceci peut être réalisé en utilisant un tissu de qualité jersey, notamment du Kivel (marque déposée) de norme M1 qui est ininflammable et résistant à la chaleur.

D'autres modifications peuvent être apportées à la ceinture sans sortir du cadre de l'invention. Ainsi, il est possible d'améliorer les qualités d'absorption en incorporant dans la ceinture un matériau absorbant et diffusant tel que du charbon actif.

## Revendications

1. Ceinture (10 ou 20) de pantalon pour cuisinier travaillant à proximité de sources de chaleur, comprenant un ou plusieurs matériaux la rendant élastique et capable d'absorber la transpiration de son utilisateur, comprenant en outre un auto-fixant, destiné à ajuster la taille de la ceinture, constitué d'une partie douce se trouvant sur la face externe d'une extrémité de la ceinture et d'une partie piquante se trouvant sur la face interne de l'autre extrémité de la ceinture, ladite ceinture (20) étant constituée d'une première partie élastique (22) se trouvant incorporée dans une deuxième partie (24) en forme de fourreau et constituée d'un matériau absorbant la transpiration, et dans laquelle la première extrémité de ladite partie élastique (22) est fixée à une portion (26) de ladite deuxième partie (24) en forme de fourreau sur laquelle est fixée la partie douce (28) dudit auto-fixant, la partie piquante (34) dudit auto-fixant étant fixée sur la face interne d'une sangle (30) solidaire de l'autre extrémité de ladite partie élastique située à l'extérieur de ladite deuxième partie en forme de fourreau.

2. Ceinture (20) selon la revendication 1,
dans laquelle ladite première partie (22) est en matériau élastomère tel que du caoutchouc.

3. Ceinture (20) selon la revendication 2,
dans laquelle ladite deuxième partie (24) en forme de fourreau est en tissu absorbant de qualité jersey.

4. Ceinture (20) selon l'une quelconque des revendications 1 à 3,
dans laquelle est incorporé un matériau absorbant et diffusant tel du charbon actif.

## Patentansprüche

1. Hosengürtel (10 oder 20) für Köche, die in der Nähe von Wärmequellen arbeiten, mit einem oder mehreren Materialien, die ihn elastisch machen und fähig, den Schweiß des Benutzers zu absorbieren, und der weiterhin ein selbsthaftendes Mittel besitzt, das zur Einstellung der Gürtelgröße bestimmt ist und aus einem weichen Teil auf der Außenseite eines Gürtelendes und einem stechenden Teil auf der Innenseite am anderen Ende versehen ist, wobei der betreffende Gürtels (20) aus einem ersten, elastischen Teil (22) besteht, der in einen zweiten Teil (24) in Form einer Hülle eingelegt ist, die aus einem schweißabsorbierenden Material besteht, und bei dem das erste Ende des genannten elastischen Teils (22) auf einem Teil (26) des genannten zweiten Teils (24) in Form der Hülle befestigt ist, auf dem der weiche Teil (28) des besagten selbsthaftenden Mittels fixiert wird,
wobei der stechende Teil (34) des besagten selbsthaftenden Mittels auf der Innenseite eines Gurtes (30) befestigt ist, der mit dem anderen Ende des besagten elastischen Teils auf der Außenseite des genannten zweiten Teils in Form einer Hülle eine Einheit bildet.

2. Gürtel (20) gemäß Anspruch 1,
bei dem der besagte erste Teil (22) aus einem Elastomerwerkstoff, zum Beispiel Gummi, ist.

3. Gürtel (20) gemäß Anspruch 2,
bei dem der besagte zweite Teil (24) die Form einer Hülle besitzt und aus einem absorbierenden Stoff der Qualität Jersey besteht.

4. Gürtel (20) gemäß einem der Ansprüche 1 bis 3,
in dem ein absorbierendes und verteilendes Material, wie zum Beispiel Aktivkohle, eingelegt ist.

## Claims

1. Belt (10 or 20) for cook's trousers working close to a source of heat, including one or more materials to make it elastic and able to absorb the user's perspiration, including one pressure sensitive fixing, for adjusting the size of the belt, made up of a soft part on the outer face of one end of the belt and a prickly part on the inner face of the other end of the belt, the aforementioned belt (20) comprising a first elastic part (22) incorporated in a second part (24) in the form of a sleeve and consisting of a perspiration absorbent material, and into which the first end of the aforementioned elastic part (22) is fixed to a portion (26) of the aforementioned second part (24) forming a sleeve on which is fixed the soft part (28) of the aforesaid pressure sensitive-fixing, the prickly part (34) of the aforesaid pressure sensitive-fixing being fixed on the inner face of a belt (30) interdependent of the other end of the aforementioned elastic part situated outside the aforementioned second part forming sleeve.

2. Belt (20) according to claim 1,
in which the aforementioned first part (22) is made of an elastomer such as rubber.

3. Belt (20) according to claim 2,
in which the aforementioned second part (24) forming sleeve is made of a jersey-quality absorbing fabric.

4. Belt (20) according to any of claims 1 to 3,
in which is incorporated an absorbing and diffusing material such as activated carbon.
